# FASCICULE DE BREVET EUROPEEN

(11) **EP 3 906 796 B1**
(45) Date de publication et mention de la délivrance du brevet: **11.01.2023**
(21) Numéro de dépôt: 21171880.4
(22) Date de dépôt: 03.05.2021
(51) Int. Cl.: A41D 13/11

(54) **VISIERE FILTRANTE**
FILTERVISIER
FILTERING VISOR

(30) Priorité: 03.05.2020 FR 2004371
(43) Date de publication de la demande: 10.11.2021
(73) Titulaire: Vuzair, 91160 Saulx-les-Chartreux (FR)
(72) Inventeur: SÉJOURNÉ, NATHALIE, 91160 SAULX LES CHARTREUX (FR)
(74) Mandataire: Lavoix

(56) Documents cités:
- KR-B1- 101 235 213
- US-A1- 2011 265 236
- US-A1- 2017 258 151
- US-A1- 2018 213 918

## Description

La présente invention concerne un dispositif de protection des personnes en cas de pandémie ou dans la vie courante en milieu hospitalier.

La protection se fait aujourd'hui par deux principes : soit à l'aide d'un masque tissu

type chirurgie, FFP2 ou FFP3, les yeux restant cependant non protégés, ce dernier ne protège que le nez et la bouche. Soit par une protection de type visière, qui protège contre la projection de gouttelette, mais qui est inefficace pour les particules ou virus en suspension dans l'air. A ce jour il est possible de porter les deux dispositifs en même temps, mais cela représente plusieurs inconvénients. Le document US 2011/265236 A1 divulgue un dispositif comportant un serre-tête sur lequel vient se fixer une vitre à l'aide de pions.

Le dispositif, selon l'invention, permet de remédier à ces inconvénients. Effectivement, il comporte en première caractéristique une visière de protection composée d'un serre-tête (1) sur lequel vient se fixer une vitre (2) à l'aide de pions (3). Sur cette vitre et ce serre-tête, est fixé un élément filtrant (11) en parties haute, basse et côtés. Le serre-tête contient quatre butées : deux butées (6) et deux butées (7) et (10) qui viennent accueillir les élastiques placés dans les ourlets respectivement arrière et avant du tissu filtrant. La vitre (2) contient une goulotte dans laquelle vient se loger l'élastique contenu dans l'ourlet du tissu filtrant (11). La vitre (2) est bombée en partie basse afin d'aligner la goulotte (9) et la butée (10) du serre-tête et ainsi assurer un maintien parfait du tissu filtrant (11) sur l'ensemble. Les élastiques (8) contenus dans l'ourlet du tissu filtrant (11) forment un double arc de cercle, qui assure une adaptation parfaite au visage. La partie haute (5) est recouverte par le tissu filtrant, assurant ainsi une meilleure oxygénation du casque et supprimant l'effet buée.

En deuxième caractéristique : un système de fixation spécifique d'accroche du serre-tête, permettant en cas de non-utilisation du tissu filtrant d'y accrocher un masque de type chirurgical.

En troisième caractéristique : un système de fixation par pions de la vitre sur le serre-tête (obtenu par thermoformage) afin de venir comme un système de pression, fixer la vitre sur le serre-tête de manière rapide et efficace

Ainsi l'utilisateur est protégé sur l'ensemble du visage tout en gardant un visage « dégagé » pour la vue et sans effet « étouffant » du masque. L'invention lui permettra aussi de garder une paire de lunettes de vue sous le dispositif (permettant de continuer à travailler), son visage dégagé permettra le contrôle des forces de l'ordre lors du confinement, les sourds et muets, en plus du langage des signes pourront se comprendre, les enfants en bas âge continueront leur apprentissage par mimétisme.

Enfin il reste un geste barrière incontestable pour éviter de porter les mains au visage par réflexe et ce surtout pour les enfants et les personnes en situation de handicap.

### Etat : L'invention est constituée de 4 parties

Un serre-tête

Une vitre

Un tissu filtrant

Un élastique de maintien de l'ensemble sur le visage

Selon une réalisation préférée un filtre en tissu « normé » est fixé par un élastique contenu dans son ourlet à la vitre de la visière ainsi qu'au serre-tête de la même visière.

Le même élastique, contenu dans l'ourlet opposé est fixé en haut sur la partie frontale du serre-tête et en partie basse sous le menton. Il assure ainsi un contact parfait sur la peau provoquant une étanchéité entre la visière et l'air extérieur.

La vitre en elle-même est fixée par un système de pions sur le serre-tête (pressions obtenues par thermoformage).

Selon une autre réalisation préférée de l'invention le tissu filtrant pourrait venir se fixer à l'élastique du serre-tête prévu à cet effet.

Selon des modes particuliers de fabrications :

Le tissu filtrant peut être réalisé dans différentes matières. La norme Afnor SPEC S76-001 sera utilisée à minima et elle pourra se décliner jusqu'à la norme médicale. Elle pourra être imprimée de différentes façons afin de personnaliser la visière (écoles ou reconnaissance de groupe).

La vitre pourra être déclinée de différentes formes, avec des teintes différentes. Les butées de maintien de l'élastique du tissu filtrant sur le serre-tête peuvent être plus larges ou placées à d'autres endroits en fonctions des besoins (modèle enfant ou adulte).

Les dessins annexés illustrent l'invention :
La [fig.1] représente une vue en perspective de l'ensemble de l'invention;
La [fig.2] représente les détails du serre-tête qui permettent la fixation haute du tissus filtrant;
La [fig.3] représente la goulotte effectuée sur la vitre;
La [fig.4] représente l'élément filtrant sur l'ensemble;
La [fig.5] représente le serre-tête dans son ensemble avec un exemple de tissu;
La [fig.6] représente l'élastique de maintien du serre-tête sur le crâne;

La [fig.1] représente l'invention dans son ensemble. En se référant au dessin, on verra que le dispositif (1) représente le serre-tête sur lequel viennent se positionner la vitre (2) et les élastiques (8) de l'élément filtrant. L'élément (1) dispose de la même courbure que l'élément vitre (2) et ces derniers sont reliés par les pions (3) en partie mâle sur le serre-tête (1) et femelle sur la vitre (2). La butée (6) empêche l'élastique de revenir vers l'avant et assure donc une bonne liaison entre le tissu filtrant et la peau. Une butée (7) sur la face avant de la visière en partie haute assure le maintien et la tension de l'ensemble filtrant.

[fig.2] La butée (10) permet d'assurer une liaison parfaite entre le tissu filtrant, le serre-tête (1) et la vitre(2).

[fig.3] L'élément (2) appelé vitre dispose d'une goulotte (9) sur ses parties gauche, inférieure et droite afin de recevoir les élastiques (8) de l'élément filtrant. Cette goulotte assure l'étanchéité à l'air extérieur. La butée (6) permet au tissu de ne pas revenir sur l'avant et de rester en contact avec la peau sur le côté du visage. Cette butée (6) pourra être avancée ou reculée en fonction des demandes de tailles précises.

[fig.4] L'ouverture de la partie haute (5) assure par déformation que l'ensemble visière puisse s'adapter à tout type de tours de tête. Recouvert du tissu filtrant l'air pourra circuler librement et ainsi éviter les effets de buée.

[fig.5] représente l'invention dans son ensemble avec une simulation d'un tissu posé dessus.

[fig.6] l'élastique de maintien du serre-tête sur le crâne est pourvu de picots d'accrochés (12) afin de pourvoir y attacher un masque de type chirurgie ou un tissu filtrant différent (pouvant recouvrir les oreilles par exemple). Cet élastique (13) se fixera sur la patte (4) du serre-tête (1).

Plus généralement la partie (1) sera moulée par injection et décliné en 3 catégories représentées par 3 couleurs teintées dans la masse:
en polypropylène recyclé noir, destiné au public en contact obligatoire avec la population;
en polypropylène orange pour les EPI destinés aux entreprises;
en bleu avec un grade médical pour l'ensemble du corps médical.

A chacune de ces catégories s'adaptera un tissu filtrant (11) à la hauteur du besoin.

Selon une variante non illustrée, la vitre (2) pourra avoir plusieurs formes et plusieurs teintes.

A titre d'exemple non limitatif, la visière dans son ensemble aura une taille minimum de 17 cm de large, 21 cm de haut et 19 cm de profondeur.

## Revendications

1. Dispositif, permettant la sécurité des personnes par filtration de l'air en continu sur la périphérie du visage, comportant un serre tête (1) sur lequel vient se fixer une vitre (2) à l'aide de pions (3), le dispositif étant **caractérisé en ce que**, sur la vitre et le serre tête, est fixé un tissu filtrant (11) en parties haute, basse et côtés, le serre-tête contient deux butées (6) qui viennent accueillir un élastique arrière placé dans un ourlet arrière du tissu filtrant et deux butées (10) et (7) qui viennent accueillir un élastique avant placé dans un ourlet avant du tissu filtrant, 1a vitre (2) contient une goulotte dans laquelle viennent se loger les élastiques contenus dans l'ourlet du tissu filtrant (11).

2. Dispositif selon la revendication 1, **caractérisé en ce que** la vitre(2) est bombée en partie basse afin d'aligner la goulotte (9) et la butée (10) du serre tête et ainsi assurer un maintien parfait du tissu filtrant (11) sur l'ensemble.

3. Dispositif selon la revendication 1, **caractérisé en ce que** les élastiques (8) contenue dans l'ourlet du tissu filtrant (11) forment un double arc de cercle, qui assure une adaptation parfaite au visage.

4. Dispositif selon la revendication 1, **caractérisé en ce que** le serre-tête est muni de pions mâles (3) venant se loger dans la vitre munie de pions (3) femelles, qui assure un changement aisé de la vitre.

5. Dispositif selon la revendication 1, **caractérisé en ce que** la partie haute (5) est recouverte par le tissu filtrant, assurant ainsi une meilleure oxygénation du casque et supprimant l'effet buée.

## Patentansprüche

1. Vorrichtung, die die Sicherheit von Personen durch kontinuierliche Luftfilterung an der Peripherie des Gesichts ermöglicht, umfassend ein Kopfband (1), an dem mittels Stiften (3) eine Glasscheibe (2) befestigt wird, wobei die Vorrichtung **dadurch gekennzeichnet ist, dass** in dem oberen, unteren und seitlichen Bereich an der Glasscheibe und dem Kopfband ein Filtertuch (11) befestigt ist, das Kopfband zwei Anschläge (6) enthält, die ein hinteres Gummiband aufnehmen, das in einem hinteren Saum des Filtertuchs platziert ist, und zwei Anschläge (10) und (7), die ein vorderes Gummiband aufnehmen, das in einem vorderen Saum des Filtertuchs platziert ist, die Glasscheibe (2) einen Kanal enthält, in dem die Gummibänder aufgenommen werden, die in dem Saum des Filtertuchs (11) enthalten sind.

2. Vorrichtung nach Anspruch 1, **dadurch gekennzeichnet, dass** die Glasscheibe (2) im unteren Teil gewölbt ist, um den Kanal (9) und den Anschlag (10) des Kopfbands auszurichten und somit einen perfekten Halt des Filtertuchs (11) an der Einheit zu gewährleisten.

3. Vorrichtung nach Anspruch 1, **dadurch gekennzeichnet, dass** die im Saum des Filtertuchs (11) enthaltenen Gummibänder (8) einen doppelten Kreisbogen bilden, der eine perfekte Anpassung an das Gesicht gewährleistet.

4. Vorrichtung nach Anspruch 1, **dadurch gekennzeichnet, dass** das Kopfband mit Steckersstiften (3) versehen ist, die in die mit Buchsenstiften (3) versehene Scheibe passen, die einen einfachen Austausch der Scheibe gewährleistet.

5. Vorrichtung nach Anspruch 1, **dadurch gekennzeichnet, dass** der obere Abschnitt (5) durch das Filtergewebe bedeckt ist, wodurch eine bessere Sauerstoffversorgung des Helms gewährleistet wird, und der Beschlageffekt unterdrückt wird.

## Claims

1. Device for the safety of persons by continuous air filtration on the periphery of the face, comprising a headband (1) on which a window (2) is attached by means of pins (3), the device being **characterised in that** a filter fabric (11) is attached on the window and the headband at the top, bottom and sides, the headband contains two stops (6) which accommodate a rear elastic placed in a rear hem of the filter fabric and two stops (10) and (7) which accommodate a front elastic placed in a front hem of the filter fabric, the window (2) contains a channel in which the elastics contained in the hem of the filter fabric (11) are accommodated.

2. The device according to claim 1, **characterised in that** the window(2) is curved at the bottom in order to align the spout (9) and the stop (10) of the head clamp and thus ensure that the filtering fabric (11) is held perfectly in place on the assembly.

3. The device according to claim 1, **characterised in that** the elastics (8) contained in the hem of the filtering fabric (11) form a double arc of a circle, which ensures a perfect fit on the face.

4. The device according to claim 1, **characterised in that** the headband is provided with male pins (3) which fit into the window provided with female pins (3), which ensures easy replacement of the window.

5. The device according to claim 1, **characterised in that** the upper part (5) is covered by the filter fabric, thus ensuring better oxygenation of the helmet and eliminating the fogging effect.
